# EUROPÄISCHE PATENTSCHRIFT

(11) **EP 2 758 619 B1**
(45) Veröffentlichungstag und Bekanntmachung des Hinweises auf die Patenterteilung: **07.10.2020**
(21) Anmeldenummer: 12761874.2
(22) Anmeldetag: 24.08.2012
(51) Int. Cl.: E05D 15/40, E05D 15/46

(54) **SYNCHRONISATIONSVORRICHTUNG ZUM BEWEGEN VON MÖBELTEILEN**
SYNCHRONIZATION APPARATUS FOR MOVING FURNITURE PARTS
DISPOSITIF DE SYNCHRONISATION POUR DÉPLACER DES PARTIES DE MEUBLE

(30) Priorität: 20.09.2011 AT 13562011
(43) Veröffentlichungstag der Anmeldung: 30.07.2014
(73) Patentinhaber: Julius Blum GmbH, 6973 Höchst (AT)
(72) Erfinder: STEINHAUSER, Markus, A-6830 Rankweil (AT)
(74) Vertreter: Torggler & Hofinger Patentanwälte
(86) Internationale Anmeldenummer: PCT/AT2012/000221
(87) Internationale Veröffentlichungsnummer: WO 2013/040611

(56) Entgegenhaltungen:
- WO-A1-2006/113953
- WO-A1-2010/129971
- WO-A1-2011/047396
- GB-A- 2 391 257

## Beschreibung

Die vorliegende Erfindung bezieht sich auf eine Synchronisationsvorrichtung mit den Merkmalen des Oberbegriffs des Patentanspruchs 1.

Im Weiteren betrifft die Erfindung ein Möbel mit wenigstens einer Synchronisationsvorrichtung der zu beschreibenden Art sowie ein Verfahren zur Montage einer Synchronisationsstange, die zur Synchronisation einer Bewegung zweier in oder an einem Möbel zu montierenden Stellvorrichtungen vorgesehen ist.

In der WO 2006/113953 A1 der Anmelderin ist eine gattungsgemäße Synchronisationsvorrichtung beschrieben, wobei zwei Stellvorrichtungen jeweils ein drehbar gelagertes Teil aufweisen, die über eine Synchronisationsstange drehfest miteinander verbindbar sind. In einem ersten Montageschritt werden die beiden Stellvorrichtungen in einem Möbel vormontiert, in einem nachfolgenden Montageschritt kann die Synchronisationsstange mit den vormontierten drehbaren Teilen der Stellvorrichtungen verbunden werden. Durch die Synchronisationsstange kann eine synchrone Drehbewegung der beiden Stellvorrichtungen und damit eine harmonische Bewegung eines bewegbaren Möbelteiles herbeigeführt werden. Die Synchronisationsstange weist zur drehfesten Verbindung mit den drehbaren Teilen einen nicht-kreisförmigen Querschnitt auf, der in einer korrespondierenden Ausnehmung der drehbaren Teile aufgenommen ist. Dies erfordert eine zusätzliche Bearbeitung der Synchronisationsstange.

In der WO 2011/047396 A1 der Anmelderin ist ebenfalls eine Synchronisationsvorrichtung zum synchronen Bewegen zweier Stellvorrichtungen offenbart. Die Stellvorrichtungen weisen jeweils einen schwenkbar gelagerten Stellarm auf, deren Bewegungen über eine Synchronisationsstange miteinander synchronisierbar sind. Die Synchronisationsstange weist an einem Endbereich eine Befestigungseinrichtung mit einem federbelasteten Arretierelement auf, durch welches die Synchronisationsstange mit den Stellarmen klemmschlüssig verbindbar ist. Die Synchronisationsstange ist dabei aus mehreren Bauelementen zusammengesetzt. Aufgabe der vorliegenden Erfindung ist es, eine Synchronisationsvorrichtung der eingangs erwähnten Gattung unter Vermeidung des oben genannten Nachteiles anzugeben, wobei eine einfache Montage und eine spielfreie Anbindung der Synchronisationsstange relativ zu den beiden Drehteilen ermöglicht werden soll.

Dies wird erfindungsgemäß durch die Merkmale des Patentanspruchs 1 gelöst. Weitere vorteilhafte Ausgestaltungen der Erfindung sind in den Unteransprüchen angegeben.

Gemäß der Erfindung ist also vorgesehen, dass zumindest ein Drehteil der - Stellvorrichtungen -ein gefedertes, an die Stirnseite der Synchronisationsstange anliegendes, Anpressteil aufweist.

Durch das gefederte Anpressteil wird eine Anpresskraft erzeugt, um die Synchronisationsstange zwischen den beiden gegenüberliegenden Drehteilen der beiden Stellvorrichtungen mit einer vorgegebenen Haltekraft in einer in Längsrichtung der Synchronisationsstange verlaufenden Richtung vorgespannt spielfrei zu halten, wofür grundsätzlich eine verhältnismäßig schwache Feder ausreichend ist.

Zur Übertragung des Drehmomentes zwischen den beiden Drehteilen der am Möbel gegenüberliegenden Stellvorrichtungen kann vorgesehen sein, dass das Anpressteil formschlüssig in eine von der Kreisform abweichende Ausnehmung in der Stirnseite der Synchronisationsstange eingreift. Hierbei kann vorgesehen sein, dass die Synchronisationsstange an zumindest einem Endbereich einen nicht-kreisförmigen Querschnitt aufweist und dass das Drehteil der Stellvorrichtung eine der Außenkontur des Endbereiches der Synchronisationsstange zumindest abschnittsweise angepasste Aufnahmemuffe aufweist.

Bei einer möglichen Ausgestaltung der Erfindung kann vorgesehen sein, dass die Aufnahmemuffe oder zumindest der an die Stirnseite der Synchronisationsstange anliegende Boden der Aufnahmemuffe als gefedertes Anpressteil ausgebildet ist. Grundsätzlich kann es ausreichend sein, wenn das Anpressteil einstückig vom Ende einer Feder gebildet ist.

Die Anordnung eines gefederten Anpressteiles an einem Drehteil der Stellvorrichtung hat mehrere Vorteile. Es kann nämlich vorgesehen sein, dass die Synchronisationsstange längenunveränderlich ausgebildet ist, wobei vorzugsweise vorgesehen ist, dass die Synchronisationsstange über die gesamte Länge den gleichen Querschnitt aufweist und wobei besonders bevorzugt vorgesehen ist, dass die Synchronisationsstange über die gesamte Länge als Hohlprofil mit gleichem Innendurchmesser ausgebildet ist.

Mit anderen Worten kann die Synchronisationsstange beispielsweise aus einem einfachen, stranggepressten Profil aus Metall - beispielsweise Aluminium - gebildet sein, welches vor Ort individuell auf die entsprechende Länge abgelängt wird. Auf diese Weise können also die auftretenden Toleranzen optimal ausgeglichen werden. Auf eine zusätzliche Bearbeitung dieses Profils kann dabei vollständig verzichtet werden.

-Das-erfindungsgemäße Möbel ist durch zumindest eine Synchronisationsvorrichtung der in Rede stehenden Art gekennzeichnet. Die beiden Stellvorrichtungen können dabei zum Bewegen einer Möbelklappe vorgesehen werden, die relativ zu einem Möbelkorpus hochbewegbar gelagert ist. Es kann aber auch möglich, dass die beiden Stellvorrichtungen zum Bewegen einer Schublade, welche relativ zu einem Möbelkorpus verfahrbar gelagert ist, ausgebildet sind, beispielsweise zur Stabilisierung des Laufverhaltens, um ein seitliches Verkanten der Schublade relativ zu einem Möbelkorpus zu verhindern.

Grundsätzlich kann die Synchronisationsvorrichtung überall dort eingesetzt werden, wo eine Drehbewegung zweier Stellvorrichtungen zu synchronisieren ist, beispielsweise also auch zur synchronen Auslösung von so genannten Touch-Latch-Vorrichtungen zum Ausstoßen bewegbarer Möbelteile aus der geschlossenen Endlage. Diese Touch-Latch-Funktion ermöglicht das Ausstoßen bewegbarer Möbelteile, indem auf das bewegbare Möbelteil eine manuelle Druck- oder Zugbelastung ausgeübt wird.

Das erfindungsgemäße Verfahren zur Montage einer Synchronisationsstange, die zur Synchronisation einer Bewegung zweier in oder an einem Möbel zu montierenden Stellvorrichtungen vorgesehen ist und wobei die Stellvorrichtungen jeweils ein Drehteil zum Bewegen eines bewegbaren Möbelteils aufweisen, ist dadurch gekennzeichnet, dass
- die beiden Stellvorrichtungen in oder an einem Möbel montiert werden, und dass
- die Synchronisationsstange schräg zu einer gedachten Verbindungslinie (X) zwischen den Drehteilen der Stellvorrichtungen gegen ein gefedertes Anpressteil eines Drehteils gedrückt wird, und dass
- die Synchronisationsstange in die gedachte Verbindungslinie (X) hineingeschwenkt wird, und dass
- anschließend- unter Federwirkung das gefederte Anpressteil zum gegenüberliegenden Drehteil geschoben wird und mit diesem über die Synchronisationsstange drehfest verbunden wird, sodass die Synchronisationsstange durch das gefederte Anpressteil zwischen den beiden gegenüberliegenden Drehteilen der beiden Stellvorrichtungen mit einer vorgegebenen Haltekraft in Längsrichtung der Synchronisationsstange relativ
- zu den beiden Drehteilen vorgespannt und zwischen den beiden Drehteilen in Längsrichtung der Synchronisationsstange spielfrei gehalten ist.

Weitere Einzelheiten und Vorteile der Erfindung werden anhand der nachfolgenden Figurenbeschreibung erläutert. Dabei zeigt bzw. zeigen:
- Fig.1a, 1b: ein Möbel mit einer hochbewegbaren Möbelklappe sowie die am Möbel zu montierende Synchronisationsvorrichtung in perspektivischen Darstellungen,
- Fig. 2a, 2b: ein Ausführungsbeispiel einer Synchronisationsvorrichtung in einer perspektivischen Ansicht sowie eine Darstellung eines Anpressteiles mit einem Endbereich der Synchronisationsstange,
- Fig. 3a-3c: das Drehteil einer Stellvorrichtung in verschiedenen Darstellungen,
- Fig. 4-7: die Montage der Synchronisationsstange in aufeinanderfolgenden Montageschritten,
- Fig.8a-8d: die Montage der Synchronisationsstange relativ zu den Drehteilen der Stellvorrichtungen in schematisierten Darstellungen,
- Fig. 9a-9d: die Montage der Synchronisationsstange an Drehteilen in einer vereinfachten Ausführungsform.

Fig. 1a zeigt ein Möbel 1 mit einem Möbelkorpus 2 und mit einer Klappe 3, die über Stellvorrichtungen 100, 200 relativ zum Möbelkorpus 2 hochbewegbar gelagert ist. In Fig. 1b ist die Klappe 3 ausgeblendet, sodass die an gegenüberliegenden Seitenwänden montierten Stellvorrichtungen 100, 200 ersichtlich sind. Die beiden Stellvorrichtungen 100, 200 bilden zusammen mit einer Synchronisationsstange 5 eine Synchronisationsvorrichtung 6 zum Bewegen der Klappe 3 aus. Die beiden Stellvorrichtungen 100, 200 weisen im gezeigten Ausführungsbeispiel jeweils zumindest einen, vorzugsweise um eine horizontale Achse, verschwenkbaren Stellarm 101, 201 auf, welche jeweils mit der Klappe 3 zu verbinden sind. Mit den Stellarmen 101, 201 ist jeweils ein Drehteil 102, 202 bewegungsgekoppelt, wobei das Drehteil 102 der linken Stellvorrichtung 100 aus der in Fig. 1b gezeigten Darstellung nicht hervorgeht. Die als Torsionswelle ausgebildete Synchronisationsstange 5 ist zur Synchronisation der Bewegung der beiden Stellvorrichtungen 100, 200 vorgesehen, sodass auch eine gekoppelte, synchrone Drehbewegung der beiden Drehteile 102, 202 herbeigeführt wird. Vorzugsweise verläuft die Synchronisationsstange 5 in Gebrauchslage im Wesentlichen horizontal.

Fig. 2a zeigt die Synchronisationsvorrichtung 6 in einer perspektivischen Darstellung, wobei die beiden Steitvorrichtungen 100, 200 an gegenüberliegenden Seiten in oder an einem Möbel 1 zu befestigen sind. Die Stellvorrichtungen 100, 200 weisen jeweils (hier nicht ersichtliche) Federvorrichtungen auf, die zum Beaufschlagen der Stellarme 101, 201 in Öffnungsrichtung und damit zum Gewichtsausgleich der Klappe 3 vorgesehen sind. Wenigstens eine der Stellvorrichtungen 100, 200 kann alternativ oder ergänzend zu einer Federvorrichtung auch einen Elektromotor zum Antrieb eines Stellarmes 101, 201 aufweisen. Die Verschwenkbewegung der beiden Stellarme 101, 201 ist durch die Synchronisationsstange 5 synchronisierbar. An den Stellarmen 101, 201 ist jeweils ein Beschlagteil 103, 203 angeordnet, die jeweils mit der Klappe 3 zu verbinden sind.

Fig. 2a zeigt ein Anpressteil 107, 207 mit einem Endbereich der Synchronisationsstange 5 in einer perspektivischen Darstellung. Das Anpressteil 107, 207 greift in Montagelage mit den Vorsprüngen 111, 211 in von der Kreisform abweichende Ausnehmungen 7, 8 in der Stirnseite der Synchronisationsstange 5 ein. Durch die gezeigte Konstruktion ist ein zuverlässiger Formschluss zur Übertragung des Drehmomentes möglich.

Fig. 3a zeigt einen Teilausschnitt der Stellvorrichtung 200 mit dem daran verschwenkbar gelagerten Stellarm 201 in einer Explosionsdarstellung. Mit dem Stellarm 201 ist ein Drehteil 202 verbunden, sodass sich bei einer Verschwenkbewegung des Stellarmes 201 auch das Drehteil 202 mitverdreht. Das Drehteil 202 umfasst eine Aufnahmemuffe 204 mit einer nicht-kreisförmigen Öffnung 205, die zur Aufnahme eines dazu korrespondierenden Schaftes 206 eines gefederten Anpressteiles 207 vorgesehen ist. Das Anpressteil 207 ist gegenüber der -Aufnahmemuffe 204 durch eine Feder 208 vorgespannt, sodass das Anpressteil 207 in einer in Längsrichtung der Synchronisationsstange 5 verlaufenden Richtung zwischen zwei Endstellungen begrenzt verschiebbar ist. Das Anpressteil 207 ragt in Ruhelage über die Aufnahmemuffe 204 hinaus und kann entgegen der federnden Wirkung axial in die Aufnahmemuffe 204 eingedrückt werden. Zwischen dem Anpressteil 207 und der Aufnahmemuffe 204 ist ein Halteelement 209 wirksam, welches die Ausfahrbewegung des Anpressteiles 207 relativ zur Aufnahmemuffe 204 begrenzt, sodass das Anpressteil 207 durch die Kraft der Feder 208 nicht vollständig aus der Aufnahmemuffe 204 herausgedrückt wird. Das Halteelement 209 ist in einer Nut 210 der Aufnahmemuffe-204-angeordnet und weist an dessen Endbereichen Vorsprünge auf, die einerseits zwischen dem Stellarm 201 und der Aufnahmemuffe 204 und andererseits am gefederten Anpressteil 207 angreifen. Das Anpressteil 207 ist mit Vorsprüngen 211 versehen, die in Montagelage in eine von der Kreisform abweichende Ausnehmung 7, 8 (Fig. 2b) in der Stirnseite der Synchronisationsstange 5 eingreifen.

Fig. 3b zeigt den Teilausschnitt gemäß Fig. 3a in einer anderen perspektivischen Darstellung, wobei das Anpressteil 207 mit dem Halteelement 209 verbunden ist. Fig. 3c zeigt die Montagestellung des Drehteiles 202, wobei der Schaft 206 des Anpressteiles 207 in der Aufnahmemuffe 204 verschiebbar gelagert ist und über diese hinausragt. Ausgehend von dieser Stellung ist das Anpressteil 207 entgegen der Wirkung der Feder 208 in die Aufnahmemuffe 204 eindrückbar. Die Fig. 3c stellt den Auslieferungszustand des Drehteiles 202 ab Werk dar.

Fig. 4 zeigt die Synchronisationsvorrichtung 6 mit den beiden Stellvorrichtungen 100, 200, die in einem ersten Montageschritt an einem Möbel 1 zu befestigen sind. In der vergrößerten Darstellung sind jeweils die beiden Drehteile 102, 202 der Stellvorrichtungen 100, 200 gezeigt. Eine Montage der Synchronisationsstange 5 ist auch dann möglich, wenn die beiden Stellvorrichtungen 100, 200 mit den Drehteilen 102, 202 bereits am Möbel 1 vormontiert sind. Das Drehteil 102 der linken Stellvorrichtung 100 weist im gezeigten Ausführungsbeispiel ein nicht-gefedertes Anpressteil 107 auf, während das Drehteil 202 der rechten Stellvorrichtung 200 mit einem gefederten Anpressteil 207 versehen ist, das mit dem Schaft 206 in Richtung der Aufnahmemuffe 204 eindrückbar ist, sodass der lichte Abstand zwischen den beiden Drehteilen 102, 202 durch Eindrücken des gefederten Anpressteiles 207 vorübergehend vergrößerbar ist. An der Synchronisationsstange 5 sind Abdeckungen 112, 212 verschiebbar gelagert, die nach erfolgter Montage der Synchronisationsstange 5 über den Anpressteilen 107, 207 positioniert werden können.

Fig. 5 zeigt den weiteren Montagevorgang der Synchronisationsstange 5, die mit dem rechten Endbereich leicht schräg auf die beiden Vorsprünge 211 des gefederten Anpressteiles 207 aufschiebbar ist. Der linke Endbereich der Synchronisationsstange 5 wird vorerst noch nicht mit dem nicht-gefederten Anpressteil 107 verbunden.

Fig. 6 zeigt einen nachfolgenden Montageschritt, wobei durch manuelle Druckausübung auf die Synchronisationsstange 5 das rechte gefederte Anpressteil 207 entgegen der Wirkung der Feder 208 um eine vorgegebene Wegstrecke in die Aufnahmemuffe 204 eindrückbar ist. Die Synchronisationsstange 5 befindet sich nun auf einer gedachten Verbindungslinie X (Fig. 8a-8c) zwischen den beiden Drehteilen 102, 202 der beiden Stellvorrichtungen 100, 200.

Fig. 7 zeigt die mit den Anpressteilen 107, 207 verbundene Synchronisationsstange 5. Ausgehend von Fig. 6 wird nun durch den Monteur kein Druck mehr auf die Synchronisationsstange 5 ausgeübt, woraufhin der gefederte Anpressteil 207 mit dem Schaft 206 durch die sich expandierende Feder 208 wieder ausfährt, sodass die linke Stirnseite der - Synchronisationsstange 5 auf die Vorsprünge 111 des rechten, nicht-gefederten Anpressteiles 107 aufgeschoben werden. Die Bewegung der beiden Stellarme 101, 201 ist nunmehr durch Formschluss synchronisiert. Die beiden Abdeckungen 112, 212 können anschließend auf die beiden Anpressteile 107 und 207 aufgeschoben werden.

Fig. 8a-8c zeigen stark schematisiert die Montage der Synchronisationsstange 5 relativ zu den beiden Drehteilen 102, 202 der beiden gegenüberliegenden Stellvorrichtungen 100, 200. Gemäß Fig. 8a werden die beiden Stellvorrichtungen 100, 200 mit ihren Drehteilen 102, 202 an einem Möbel 1 vormontiert, woraufhin die Synchronisationsstange 5 schräg zu einer gedachten Verbindungslinie (X) zwischen den Drehteilen 102, 202 gegen das gefederte Anpressteil 207 des rechten Drehteiles 202 gedrückt wird, wobei die Vorsprünge 211 des gefederten Anpressteiles 207 im Hohlprofil der Synchronisationstange 5 Aufnahme finden. In Fig. 8b wird die Synchronisationsstange 5 manuell in Pfeilrichtung gedrückt, wobei das Anpressteil 207 mit dem Schaft 206 entgegen der federnden Wirkung in Richtung der Aufnahmemuffe 204 eingedrückt wird. Gemäß Fig. 8c wird die Synchronisationsstange 5 in die gedachte Verbindungslinie (X) zwischen den beiden Drehteilen 102, 202 hineingeschwenkt. Gemäß Fig. 8d wird die Synchronisationsstange 5 durch die sich ausdehnende Feder 208 (Fig. 3a) in Pfeilrichtung nach links verschoben, wobei die Vorsprünge 111 des linken, nicht-gefederten Anpressteiles 107 in die Stirnseite der Synchronisationsstange 5 eingreifen.

Fig. 9a-9d zeigen ebenfalls stark schematisiert eine vereinfachte Ausführungsform der Drehteile 102, 202 der Stellvorrichtungen 100, 200. Das linke Drehteil 102 weist eine Öffnung 105, vorzugsweise mit nicht-kreisförmigem Querschnitt, auf, während in der Öffnung 205 des rechten Drehteiles 202 eine Feder 208 gelagert ist. Gemäß Fig. 9a sind die Drehteile 102, 202 bereits an einem Möbel 1 vormontiert, woraufhin die Synchronisationsstange 5 schräg zu einer gedachten Verbindungslinie (X) zwischen den beiden Drehteilen 102, 202 gegen ein gefedertes Anpressteil 207 des Drehteiles 202 gedrückt wird. Das gefederte Anpressteil 207 des Drehteiles 202 ist im gezeigten Ausführungsbeispiel einstückig vom Ende der Feder 208 gebildet, wobei die Synchronisationsstange 5 durch manuelle Druckausübung in die Öffnung 205 eingeschoben wird (Fig. 9b). Gemäß Fig. 9c wurde die Synchronisationsstange 5 in die gedachte Verbindungslinie (X) eingeschwenkt, wobei die Feder 208 unter Aufrechterhaltung der manuellen Kraft komprimiert ist. Der manuelle Druck wird nun von der Synchronisationsstange 5 genommen, sodass der linke Endbereich der Synchronisationsstange 5 durch die Expansion der Feder 208 in die vorgesehene Öffnung 105 des linken Drehteiles 102 einfahren kann und die Synchronisationsstange 5 zwischen den beiden Drehteilen 102, 202 spielfrei gehalten ist. Die Übertragung des Drehmomentes kann - wie bereits beschrieben - über Formschluss erfolgen.

Die vorliegende Erfindung beschränkt sich nicht auf die gezeigten Ausführungsbeispiele, sondern erfasst bzw. erstreckt sich auf alle Varianten und technischen Äquivalente, welche in die Reichweite der nachfolgenden Ansprüche fallen können. Auch sind die in der Beschreibung gewählten Lageangaben, wie z.B. oben, unten, links, rechts, usw. auf die unmittelbar beschriebene bzw. dargestellte Figur bezogen und sind bei einer Lageänderung sinngemäß auf die neue Lage zu übertragen. Vorzugsweise ist vorgesehen, dass das Anpressteil 207 am oder im Möbel 1 vormontiert ist und mit dem Stellarm 201 bewegungsgekoppelt ist, sodass sich bei einer Schwenkbewegung des Stellarmes 201 auch das Anpressteil 207 mitverdreht, wobei anschließend - die Synchronisationsstange 5 mit dem bereits vormontierten Anpressteil 207 verbindbar ist. Zur einfachen Montage der Synchronisationsstange 5 kann vorgesehen sein, dass das Drehteil 202, an dem das Anpressteil 207 gelagert ist, vorzugsweise ausschließlich um eine Drehachse rotierbar gelagert ist.

## Patentansprüche

1. Synchronisationsvorrichtung (6) mit zumindest zwei Stellvorrichtungen (100, 200) zum Bewegen eines bewegbaren Möbelteils (3) und mit einer eine Längsrichtung aufweisende Synchronisationsstange (5) zur Synchronisation der Bewegung der zumindest zwei Stellvorrichtungen (100, 200), wobei ein erster Endbereich der Synchronisationsstange (5) mit einem ersten Drehteil (102) der ersten Stellvorrichtung (100) und ein zweiter Endbereich der Synchronisationsstange (5) mit einem zweiten Drehteil (202) der zweiten Stellvorrichtung (200) verbindbar ist, wobei eine Montage der Synchronisationsstange (5) auch dann möglich ist, wenn die beiden Stellvorrichtungen (100, 200) mit den Drehteilen (102, 202) bereits an einem Möbel (1) vormontiert sind, wobei die Synchronisationsstange (5) im Montagezustand mit den Drehteilen (102, 202) der Stellvorrichtungen (100, 200) drehfest verbunden ist, **dadurch gekennzeichnet, dass** zumindest ein Drehteil (202) der Stellvorrichtungen (100, 200) ein gefedertes, im Montagezustand an die Stirnseite der Synchronisationsstange (5) anliegendes, Anpressteil (207) aufweist, sodass die Synchronisationsstange (5) durch das gefederte Anpressteil (207) zwischen den beiden gegenüberliegenden Drehteilen (102, 202) der beiden Stellvorrichtungen (100, 200) mit einer vorgegebenen Haltekraft in Längsrichtung der Synchronisationsstange (5) relativ zu den beiden Drehteilen (102, 202) vorgespannt und zwischen den beiden Drehteilen (102, 202) in Längsrichtung der Synchronisationsstange (5) spielfrei gehalten ist.

2. Synchronisationsvorrichtung nach Anspruch 1, **dadurch gekennzeichnet, dass** das Anpressteil (207) formschlüssig in eine von der Kreisform abweichende Ausnehmung (7, 8) in der Stirnseite der Synchronisationsstange (5) eingreift.

3. Synchronisationsvorrichtung nach Anspruch 2, **dadurch gekennzeichnet, dass** die Synchronisationsstange (5) an zumindest einem Endbereich einen nicht-kreisförmigen Querschnitt aufweist und dass das Drehteil (202) der Stellvorrichtung (200) eine der Außenkontur des Endbereiches der Synchronisationsstange (5) zumindest abschnittsweise angepasste Aufnahmemuffe (204) aufweist.

4. Synchronisationsvorrichtung nach Anspruch 3, **dadurch gekennzeichnet, dass** die Aufnahmemuffe (204) oder zumindest der an die Stirnseite der Synchronisationsstange (5) anliegende Boden der Aufnahmemuffe (204) als gefedertes Anpressteil (207) ausgebildet ist.

5. Synchronisationsvorrichtung nach Anspruch 3, **dadurch gekennzeichnet, dass** das Anpressteil (207) in der Aufnahmemuffe (204) gelagert ist und über diese hinausragt.

6. Synchronisationsvorrichtung nach Anspruch 5, **dadurch gekennzeichnet, dass** das Anpressteil (207) gegenüber der Aufnahmemuffe (204) im Montagezustand der Synchronisationsstange (5) durch eine in Längsrichtung der Synchronisationsstange (5) wirkende Feder (208) vorgespannt ist.

7. Synchronisationsvorrichtung nach Anspruch 5 oder 6, **dadurch gekennzeichnet, dass** zwischen dem Anpressteil (207) und der Aufnahmemuffe (204) ein Halteelement (209) wirksam ist, welches die Ausfahrbewegung des Anpressteiles (207) relativ zur Aufnahmemuffe (204) begrenzt.

8. Synchronisationsvorrichtung nach einem der Ansprüche 1 bis 7, **dadurch gekennzeichnet, dass** das Anpressteil (207) relativ zum Drehteil (202) der Stellvorrichtung (200) in einer in Längsrichtung der Synchronisationsstange (5) verlaufenden Richtung zwischen zwei Endstellungen verschiebbar gelagert ist.

9. Synchronisationsvorrichtung nach Anspruch 1, **dadurch gekennzeichnet, dass** das Anpressteil (207) einstückig vom Ende einer Feder (208) gebildet ist.

10. Synchronisationsvorrichtung nach einem der Ansprüche 1 bis 9, **dadurch gekennzeichnet, dass** die Synchronisationsstange (5) längenunveränderlich ausgebildet ist, wobei vorzugsweise vorgesehen ist, dass die Synchronisationsstange (5) über die gesamte Länge den gleichen Querschnitt aufweist und wobei besonders bevorzugt vorgesehen ist, dass die Synchronisationsstange (5) über die gesamte Länge als Hohlprofil mit gleichem Innendurchmesser ausgebildet ist.

11. Möbel mit einem bewegbaren Möbelteil (3) und mit einer Synchronisationsvorrichtung (6) nach einem der Ansprüche 1 bis 10, wobei eine Bewegung des bewegbaren Möbelteiles (3) durch die Synchronisationsvorrichtung (6) synchronisierbar ist.

12. Möbel nach Anspruch 11, **dadurch gekennzeichnet, dass** das bewegbare Möbelteil (3) eine Möbelklappe ist, welche durch die Stellvorrichtungen (100) gegenüber einem Möbelkorpus (2) hochbewegbar ist, oder dass das bewegbare Möbelteil (3) eine Schublade ist, welche durch die Stellvorrichtungen (100, 200) gegenüber einem Möbelkorpus (2) verfahrbar gelagert ist.

13. Verfahren zur Montage einer Synchronisationsvorrichtung nach einem der Ansprüche 1-10 mit einer eine Längsrichtung aufweisende Synchronisationsstange (5), die zur Synchronisation einer Bewegung zweier in oder an einem Möbel (1) zu montierenden Stellvorrichtungen (100, 200) vorgesehen ist, wobei die Stellvorrichtungen (100, 200) jeweils ein Drehteil (102, 202) zum Bewegen eines bewegbaren Möbelteils (3) aufweisen, **dadurch gekennzeichnet, dass**
- die beiden Stellvorrichtungen (100, 200) in oder an einem Möbel (1) montiert werden, und dass
- die Synchronisationsstange (5) schräg zu einer gedachten Verbindungslinie (X) zwischen den Drehteilen (102, 202) der Stellvorrichtungen (100, 200) gegen ein gefedertes Anpressteil (207) eines Drehteils (202) gedrückt wird, und dass
- die Synchronisationsstange (5) in die gedachte Verbindungslinie (X) hineingeschwenkt wird, und dass
- anschließend unter Federwirkung das gefederte Anpressteil (207) zum gegenüberliegenden Drehteil (102) geschoben wird und mit diesem über die Synchronisationsstange (5) drehfest verbunden wird, sodass die Synchronisationsstange (5) im Montagezustand durch das gefederte Anpressteil (207) zwischen den beiden gegenüberliegenden Drehteilen (102, 202) der beiden Stellvorrichtungen (100, 200) mit einer vorgegebenen Haltekraft in Längsrichtung der Synchronisationsstange (5) relativ zu den beiden Drehteilen (102, 202) vorgespannt und zwischen den beiden Drehteilen (102, 202) in Längsrichtung der Synchronisationsstange (5) spielfrei gehalten ist.

## Claims

1. A synchronization device (6) comprising at least two actuating devices (100, 200) for moving a movable furniture part (3), and a synchronization rod (5) having a longitudinal direction for synchronizing the movement of the at least two actuating devices (100, 200, wherein a first end portion of the synchronization rod (5) is configured to be connected to a first rotary portion (102) of the first actuating device (100) and a second end portion of the synchronization rod (5) is configured to be connected to a second rotary portion (202) of the second actuating device (200), wherein mounting of the synchronization rod (5) is also possible when the two actuating devices (100, 200) with the rotary portions (102, 202) are already pre-mounted to an item of furniture (1), wherein the synchronization rod (5), in a mounted condition, is connected to the rotary portions (102, 202) of the actuating devices (100, 200) in a torque-proof manner, **characterized in that** at least one rotary portion (202) of the actuating devices (100, 200) includes a spring-loaded pressure portion (207) bearing against the front face of the synchronization rod (5) in the mounted condition, so that the synchronization rod (5) is pre-stressed relative to the two rotary portions (102,202) between the two opposing rotary portions (102, 202) of the two actuating devices (100, 200) with a predetermined holding force in the longitudinal direction of the synchronization rod (5) and is held without clearance between the two rotary portions (102, 202) in the longitudinal direction of the synchronization rod (5) by the spring-loaded pressure portion (207).

2. The synchronization device according to claim 1, **characterized in that** the pressure portion (207) engages in a positive-locking manner into a non-circular recess (7, 8) in the front face of the synchronization rod (5).

3. The synchronization device according to claim 2, **characterized in that** the synchronization rod (5), on at least one end region, has a non-circular cross-section and that the rotary portion (202) of the actuating device (200) has a receiving sleeve (204) adapted at least sectionally to the outer contour of the end portion of the synchronization rod (5).

4. The synchronization device according to claim 3, **characterized in that** the receiving sleeve (204) or at least the bottom of the receiving sleeve (204), the bottom bearing against the front face of the synchronization rod (5), is configured as a spring-loaded pressure portion (207).

5. The synchronization device according to claim 3, **characterized in that** the pressure portion (207) is supported within the receiving sleeve (204) and protrudes over the receiving sleeve (204).

6. The synchronization device according to claim 5, **characterized in that** the pressure portion (207) is pre-stressed relative to the receiving sleeve (204) in the mounted condition of the synchronization rod (5) by a spring (208), the spring (208) operating in the longitudinal direction of the synchronization rod (5).

7. The synchronization device according to claim 5 or 6, **characterized in that** a holding element (209) is operative between the pressure portion (207) and the receiving sleeve (204), the holding element (209) being configured to limit an outward movement of the pressure portion (207) relative to the receiving sleeve (204).

8. The synchronization device according to one of the claims 1 to 7, **characterized in that** the pressure portion (207) is displaceably supported between two end positions relative to the rotary portion (202) of the actuating device (200) in a direction extending in the longitudinal direction of the synchronization rod (5).

9. The synchronization device according to claim 1, **characterized in that** the pressure portion (207) is formed integrally by an end of a spring (208).

10. The synchronization device according to one of the claims 1 to 9, **characterized in that** the synchronization rod (5) is configured to be invariable in length, wherein it is preferably provided that the synchronization rod (5) has a same cross-section over the entire length, wherein it is particularly preferred that the synchronization rod (5) is configured as a hollow profile having an identical inner diameter over the entire length.

11. An item of furniture comprising a movable furniture part (3) and a synchronization device (6) according to one of the claims 1 to 10, wherein a movement of the movable furniture part (3) can be synchronized by the synchronization device (6).

12. The item of furniture according to claim 11, **characterized in that** the movable furniture part (3) is a furniture flap configured to be elevated relative to a furniture carcass (2) by the actuating devices (100, 200), or that the movable furniture flap (3) is a drawer displaceably supported relative to a furniture carcass (2) by the actuating devices (100, 200).

13. A method for mounting a synchronization device according to one of the claims 1 to 10 comprising a synchronization rod (5) with a longitudinal direction, the synchronization rod (5) being provided for synchronizing a movement of two actuating devices (100, 200) to be mounted in or on an item of furniture (1), wherein each of the actuating devices (100, 200) includes a rotary portion (102, 202) for moving a movable furniture part (3), **characterized in that**
- the two actuating devices (100, 200) are mounted in or on the item of furniture (1), and that
- the synchronization rod (5) is pressed, inclinedly to a notional connecting line (X) between the rotary portions (102, 202) of the actuating devices (100, 200), against a spring-loaded pressure portion (207) of a rotary portion (202), and that
- the synchronization rod (5) is pivoted into the notional connecting line (X), and that
- the spring-loaded pressure portion (207) is subsequently displaced to the opposing rotary portion (102) by the action of a spring, and is connected to the opposing rotary portion (102) via the synchronization rod (5) in a torque-proof manner, so that the synchronization rod (5), in the mounted condition, is pre-stressed relative to the two rotary portions (102, 202) between the two opposing rotary portions (102, 202) of the two actuating devices (100, 200) with a predetermined holding force in the longitudinal direction of the synchronization rod (5) and is held without clearance between the two rotary portions (102, 202) in the longitudinal direction of the synchronization rod (5) by the spring-loaded pressure portion (207).

## Revendications

1. Dispositif de synchronisation (6) avec au moins deux dispositifs de réglage (100, 200) pour déplacer une partie de meuble mobile (3) et avec une barre de synchronisation (5) présente dans le sens longitudinal pour la synchronisation du mouvement des au moins deux dispositifs de réglage (100, 200), dans lequel une première zone terminale de la barre de synchronisation (5) peut être reliée à une première partie rotative (102) du premier dispositif de réglage (100) et une deuxième zone terminale de la barre de synchronisation (5) peut être reliée à une deuxième partie rotative (202) du deuxième dispositif de réglage (200), dans lequel un montage de la barre de synchronisation (5) est aussi possible ensuite lorsque les deux dispositifs de réglage (100, 200) avec les parties rotatives (102, 202) sont déjà prémontés sur un meuble (1), dans lequel la barre de synchronisation (5), dans l'état de montage, est reliée solidairement en rotation aux parties rotatives (102, 202) des dispositifs de réglage (100, 200), **caractérisé en ce que** au moins une partie rotative (202) des dispositifs de réglage (100, 200) présente une partie de pression (207) à ressort, adjacente dans l'état de montage à la face frontale de la barre de synchronisation (5), de sorte que la barre de synchronisation (5) est précontrainte par la partie de pression (207) à ressort entre les deux parties rotatives opposées (102, 202) des deux dispositifs de réglage (100, 200) avec une force de maintien prédéfinie dans le sens longitudinal de la barre de synchronisation (5) par rapport aux deux parties rotatives (102, 202) et est maintenue sans jeu entre les deux parties rotatives (102, 202) dans le sens longitudinal de la barre de synchronisation (5).

2. Dispositif de synchronisation selon la revendication 1, **caractérisé en ce que** la partie de pression (207) engrène par engagement positif dans un évidement non circulaire (7, 8) dans la face frontale de la barre de synchronisation (5).

3. Dispositif de synchronisation selon la revendication 2, **caractérisé en ce que** la barre de synchronisation (5) présente, au moins à une zone terminale, une section non circulaire et **en ce que** la partie rotative (202) du dispositif de réglage (200) présente un manchon de logement (204) adapté au moins par sections au profil externe de la zone terminale de la barre de synchronisation (5).

4. Dispositif de synchronisation selon la revendication 3, **caractérisé en ce que** le manchon de logement (204) ou au moins le fond du manchon de logement (204), adjacent à la face frontale de la barre de synchronisation (5) est conçu comme une partie de pression (207) à ressort.

5. Dispositif de synchronisation selon la revendication 3, **caractérisé en ce que** la partie de pression (207) est logée dans le manchon de logement (204) et dépasse de celui-ci.

6. Dispositif de synchronisation selon la revendication 5, **caractérisé en ce que** la partie de pression (207) face au manchon de logement (204) est précontrainte, dans l'état de montage de la barre de synchronisation (5), est précontrainte par un ressort (208) agissant dans le sens longitudinal de la barre de synchronisation (5).

7. Dispositif de synchronisation selon la revendication 5 ou 6, **caractérisé en ce qu'**entre la partie de pression (207) et le manchon de logement (204), un élément de maintien (209) est actif, lequel limite le mouvement de sortie de la partie de pression (207) par rapport au manchon de logement (204).

8. Dispositif de synchronisation selon l'une des revendications 1 à 7, **caractérisé en ce que** la partie de pression (207) par rapport à la partie rotative (202) du dispositif de réglage (200) est logée de façon déplaçable entre deux positions terminales dans un sens passant dans le sens longitudinal de la barre de synchronisation (5).

9. Dispositif de synchronisation selon la revendication 1, **caractérisé en ce que** la partie de pression (207) est formée d'une seule pièce de l'extrémité d'un ressort (208) .

10. Dispositif de synchronisation selon l'une des revendications 1 à 9, **caractérisé en ce que** la barre de synchronisation (5) est conçue non modifiable en longueur, dans lequel il est prévu, de préférence, que la barre de synchronisation (5) présente sur toute la longueur la même section transversale et dans lequel il est prévu, de façon particulièrement préférée, que la barre de synchronisation (5) est conçue sur toute la longueur comme un profil creux avec le même diamètre intérieur.

11. Meuble avec une partie de meuble mobile (3) et avec un dispositif de synchronisation (6) selon l'une des revendications 1 à 10, dans lequel un mouvement de la partie de meuble mobile (3) peut être synchronisé par le dispositif de synchronisation (6).

12. Meuble selon la revendication 11, **caractérisé en ce que** la partie de meuble mobile (3) est un abattant de meuble, lequel peut être déplacé en hauteur par rapport à un corps de meuble (2) par les dispositifs de réglage (100), ou **en ce que** la partie de meuble mobile (3) est un tiroir, lequel est logé de façon déplaçable par rapport à un corps de meuble (2) par les dispositifs de réglage (100, 200).

13. Procédé pour le montage d'un dispositif de synchronisation selon l'une des revendications 1 à 10 avec une barre de synchronisation (5) présente dans le sens longitudinal, qui est prévue pour la synchronisation d'un mouvement de deux dispositifs de réglage (100, 200) à monter dans ou sur un meuble (1), dans lequel les dispositifs de réglage (100, 200) présentent à chaque fois une partie rotative (102, 202) pour déplacer une partie de meuble mobile (3), **caractérisé en ce que**
- les deux dispositifs de réglage (100, 200) sont montés dans ou sur un meuble (1), et **en ce que**
- la barre de synchronisation (5) est pressée obliquement à une ligne de liaison virtuelle (X) entre les deux parties rotatives (102, 202) des dispositifs de réglage (100, 200), contre une partie de pression (207) à ressort d'une partie rotative (202), et **en ce que**
- la barre de synchronisation (5) est pivotée dans la ligne de liaison virtuelle (X), et **en ce que**
- ensuite sous l'effet du ressort, la partie de pression (207) à ressort est poussée vers la partie rotative (102) opposée et est reliée solidairement en rotation à celle-ci par la barre de synchronisation (5) de sorte que la barre de synchronisation (5), dans l'état de montage, est précontrainte par la partie de pression (207) à ressort entre les deux parties rotatives opposées (102, 202) des deux dispositifs de réglage (100, 200) avec une force de maintien prédéfinie dans le sens longitudinal de la barre de synchronisation (5) par rapport aux deux parties rotatives (102, 202) et est maintenue sans jeu entre les deux parties rotatives (102, 202) dans le sens longitudinal de la barre de synchronisation (5).
